# EUROPÄISCHE PATENTSCHRIFT

(11) **EP 0 615 484 B1**
(45) Veröffentlichungstag und Bekanntmachung des Hinweises auf die Patenterteilung: **12.06.1996**
(21) Anmeldenummer: 93920720.5
(22) Anmeldetag: 14.09.1993
(51) Int. Cl.: B25B 1/24, B25B 1/16

(54) **SPANN-UND VERFORMUNGSWERKZEUG**
CLAMPING AND SHAPING TOOL
OUTIL DE SERRAGE ET DE FORMAGE

(30) Priorität: 06.10.1992 DE 4233492
(43) Veröffentlichungstag der Anmeldung: 21.09.1994
(73) Patentinhaber: PRODUKT & MARKT GESELLSCHAFT FÜR PRODUKTMANAGEMENT Handel und Vertrieb mbH, D-44137 Dortmund (DE)
(72) Erfinder: PRODUKT & MARKT GESELLSCHAFT FÜR PRODUKTMANAGEMENT Handel und Vertrieb mbH, D-44137 Dortmund (DE)
(74) Vertreter: Patentanwälte Meinke, Dabringhaus und Partner
(86) Internationale Anmeldenummer: EP9302484
(87) Internationale Veröffentlichungsnummer: WO9407660

(56) Entgegenhaltungen:
- BE-A- 476 707
- DE-A- 4 137 927
- DE-C- 3 211 521
- FR-A- 1 014 096
- US-A- 1 488 559
- US-A- 2 387 102
- US-A- 2 678 574
- US-A- 4 519 592

## Beschreibung

Die Erfindung richtet sich auf ein Spann- und Verformungswerkzeug mit in Art eines Schraubstockes der im Oberbegriff des Anspruches 1 angegebenen Gattung, vgl. DE-C-32 11 521.

Spannwerkzeuge mit Spindeltrieb, die von Hand betätigbar sind, sogenannte Schraubstöcke, sind in unterschiedlichen Gestaltungen bekannt. Dabei ist es auch bekannt, die Spannbacken je nach Anwendungszweck unterschiedlich und auswechselbar zu gestalten, wozu hier lediglich als Beispiel auf die DE-C-34 30 814 oder DE-A-41 37 927 hingewiesen sei. Das Problem, Spannbacken auswechselbar zu gestalten, ist vergleichsweise alt, so daß auch sehr alte Lösungen bekannt sind, beispielsweise DE-C-28 49 92 oder DE-C-34 14 34.

Bei Verformungswerkzeugen ist es notwendig, hohe Verformungskräfte aufzuwenden, die häufig von einem über einen Spindeltrieb von Hand zu betätigenden Schraubstock nicht aufgebracht werden können, so daß es bekannt ist, auch um sehr hohe Spannkräfte aufzubringen, mechanische Übersetzungsgetriebe als Antrieb vorzusehen, wie z.B. in der FR-C-1 054 956 oder DE-A-2 058 806 beschrieben.

Es besteht oft der Bedarf, auf Werkbänken für die Durchführung unterschiedlichster Bearbeitungsaufgaben, wie z.B. Biegen verschiedener Formen, Nieten, Prägen, Sicken, Stanzen, Schneiden von Flach-, Rund- und Profilmaterial sowie von Rohr aus Stahl, Buntmetallen, Kunststoffen, textilen oder ähnlichen Werkstoffen, ein Werkzeug zu benutzen, mit dem alle diese Aufgaben durchgeführt werden können.

Dazu ist es notwendig, diesen Werkstock mit einer Kraftbetätigung auszurüsten, Hilfsmittel, wie verstellbare Anschläge und Lineale zu integrieren und in diesem die den Arbeitsaufgaben entsprechenden Werkzeuge schnellwechselbar anzuordnen.

Werkzeuge für diese Arbeitsaufgaben bestehen üblicherweise aus zwei Teilen, sie können in Form von Platten als Schneid- oder Prägewerkezeuge u.ä. einerseits und als Gegenstück oder Amboß dazu andererseits ausgebildet sein. Diese Platten müssen positionsgenau zueinander ausgerichtet sein.

Bei bekannten Lösungen, zu denen auch die eingangs genannten DE-C-32 11 521 des Anmelders gehört oder die US-1 799 526 und US-2 489 731 werden Lösungen nur für Teilbereiche angeboten, d.h. entweder ist ein Anpassen der Spannbacken an unterschiedliche Aufgabenstellungen möglich oder die Aufbringung höherer Klemmkräfte. So zeigt die DE-C-32 11 521 zur Erhöhung der Spannkraft einen über ein Pedal zustellbaren Spannbacken. Eine Möglichkeit, über Schrauben und Führungsstifte Spannbacken auswechselbar an einer solchen Vorrichtung vorzusehen, zeigt auch die US-4 519 592, allerdings muß dort jeweils wenigstens eine Schraube über mehrere Gewindegänge gedreht werden, um den jeweiligen Spannbacken zum Auswechseln zu lösen bzw. umgekehrt in der Arbeitsposition zu fixieren.

Demgegenüber ist Aufgabe der Erfindung, ein Multi-Funktions-Werkzeug zu schaffen, das jeweils schnell den unterschiedlichen Einsatzzwecken anpaßbar ist und mit dem bei Bedarf nicht nur hohe Spann-, sondern auch Verformungskräfte aufbringbar sind.

Mit einem Spann- und Verformungswerkzeug der eingangs bezeichneten Art wird diese Aufgabe gemäß der Erfindung durch die kennzeichnenden Merkmale des Anspruches 1 gelöst. Durch die Führung der Werkzeugbacken im Grundkörper bzw. Schlitten wird eine exakte Positionierung möglich, was bei präzisen Arbeiten notwendig ist. Durch die Möglichkeit einer Schnellwechseleinrichtung der Werkzeugbacken ist eine einfache Handhabung und schnelle Anpassung an unterschiedliche Arbeiten möglich.

Die L-förmige Ausgestaltung der Werkzeugbacken mit entsprechenden Führungen in den sonstigen Werkzeugelementen macht eine genaue Ausrichtung der Werkzeugbacken möglich. Die Ausgestaltung der Schnellwechseleinrichtung mit einem Zugkopf und einem federbeaufschlagten Zugstift macht es möglich, hier je nach Vorspannung eine Handbetätigung mittels Druckknopf vorzusehen, wobei z.B. durch eine Innenbohrung im Druckknopf und die dadurch gewährleistete Möglichkeit, die Vorspannmutter zu betätigen, eine sehr kompakte Bauweise möglich ist.

Weitere erfindungsgemäße Ausgestaltungen ergeben sich aus den Unteransprüchen.

Neben anderen Möglichkeiten, eine Umformkraft aufzubringen, bietet sich ein fußbetätigtes Gestänge an, wobei das Verlegen der Angriffsebene des Betätigungsgestänges in eine Ebene vor der ortsfesten Werkzeugbacke wiederum zu einer sehr kompakten und einfachen Bauweise führt.

Die Erfindung ist nachstehend anhand der Zeichnung beispielsweise näher erläutert. Diese zeigt in
- Fig. 1: eine vereinfachte Darstellung als Längsschnitt durch das erfindungsgemäße Werkzeug,
- Fig. 2: eine vergrößerte Darstellung eines Teiles der Werkzeugbacken-Schnellwechseleinrichtung sowie in
- Fig. 3: eine Teilansicht auf den Befestigungsbereich der Werkzeugbacken.

Das allgemein mit 1 bezeichnete Werkzeug ist mit dem Grundkörper 2, in dem ein Schlitten 3 in Führungsschienen 4 bewegbar ist, an einer nicht näher bezeichneten strichpunktiert dargestellten Werkbank befestigt.

Die Bewegung des Schlittens 3 wird von einem Zustellelement bewirkt, welches im dargestellten Beispiel aus einer im Grundkörper 2 gelagerten Spindelhülse 5 und einer im Schlitten festgelegten Spindel 6 besteht, die in die Spindelhülse 5 eingreift. Der vordere Teil der Spindelhülse 5 ist abgesetzt und im Grundkörper in einer abgesetzten Bohrung axial verschiebbar gelagert. Auf der Spindelhülse 5 ist drehbar eine Buchse 7 angeordnet, die auf der einen Seite an einem Bund der Spindelhülse 5 ansitzt und andererseits mit einem Federring 8 in axialer Richtung fixiert wird.

In eine Ringnut 9 der Buchse 7 greift mit einem Nocken 10 ein im Grundkörper 2 um einen Bolzen 11 schwenkbares Gestänge 12 ein. Das Gestänge 12 ist höhenverstellbar und mittels des Pedales 12a zu betätigen.

Im Bereich des Abstandes zwischen dem Absatz der Spannhülse 5 und der diesem zugewandten Planseite der Buchse 7 ist mit Betätigung des Gestänges 12 die Buchse 7 mit Spindelhülse 5 sowie Spindel 6 und damit der Schlitten 3 längs bewegbar. Der Schlitten 3 kann aber auch durch Drehen der Spindelhülse 5 auf der Spindel 6 bewegt werden. Dabei stützt sich die Buchse 7 mit der Spindelhülse 5 am Grundkörper 2 ab. Zur Ausübung der Drehbewegung ist im vordersten Teil der Spindelhülse 5 ein Handhebel bzw. Knebel 13 angeordnet.

Im oberen Bereich des Grundkörpers 2 und des Schlittens 3 sind Werkzeugbacken 14 auswechselbar befestigt. Die Werkzeugbacken 14 sind jeweils an der dem Grundkörper 2 bzw. Schlitten 3 zugewandten Seite L-förmig ausgebildet und greifen formschlüssig in entsprechende Ausnehmungen 22 des Grundkörpers 2 bzw. Schlittens 3 ein. Gegen seitliche Verschiebung sind die Werkzeugbacken 14 mit jeweils im Grundkörper 2 und im Schlitten 3 festen Stiften 15, die in Bohrungen der Werkzeugbacken 14 eingreifen, positioniert.

In einer abgesetzten Bohrung 23, jeweils im Grundkörper 2 und Schlitten 3, ist eine Schnellwechseleinrichtung "S", bestehend aus einem Zugkopf 16 mit einem Zugstift 16a, einer Mutter 17, einem Druckknopf 18, einer Feder 19, einem Sprengring 20 und einem Stift 21, angeordnet.

Der Zugstift 16a besteht aus einem Gewindeteil und einem Kopf 16, wobei der Kopf 16 abgeflacht ist und mit seiner Abflachung auf einer Ausnehmung 22 der Werkzeugplattenaufnahme des Grundkörpers 2 bzw. des Schlittens 3 aufliegt.

Die Mutter 17 ist in der abgesetzten Bohrung 23 auf dem Gewindeteil des Zugstiftes 16a drehbar. Zwischen einem ringförmigen Ansatz der Mutter 17 und der Ringfläche der abgesetzten Bohrung 23 ist die Feder 19 angeordnet. Durch die Feder 19 wird bei Eingriff des Kopfes 16 des Zugstiftes 16a in die Nut der jeweiligen Werkzeugbacke 14 diese in die formschlüssige L-förmige Aufnahme gezogen.

Auf einem Ansatz der Mutter 17 und einer Bohrung in dem Druckknopf 18 ist über einen in Ringnuten angeordneter Sprengring 20 eine drehbare Verbindung hergestellt. Der Druckknopf 18 ist mit einem Stift 21, der in ein Langloch des Druckknopfes 18 eingreift, gegen Verdrehen gesichert.

Durch eine Längsbohrung im Druckknopf 18 ist ein Werkzeug, wie Schraubendreher oder Innensechskantschlüssel mit einem Schlitz oder Innensechskant der Mutter 17 in Verbindung zu bringen. Die Mutter 17 ist damit bei Bedarf gegen den Bohrungsansatz fest mit dem Zugstift 16 verschraubbar, wodurch über die Verbindung Haken des Zugstiftes 16 und Nut der Werkzeugbacke 14 eine feste Verbindung der jeweiligen Werkzeugbacke 14 mit dem Grundkörper 2 oder dem Schlitten 3 hergestellt werden kann. Beim Lösen dieser Verbindung ist jeweils die Mutter 17 zu lösen und dann über den Druckknopf 18 längs zu bewegen, wodurch die Werkzeugbacke 14 freigegeben wird.

### Aufstellung der verwendeten Bezugszeichen:

- 1: Werkzeug
- 2: Grundkörper
- 3: Schlitten
- 4: Führungsschiene
- 5: Spindelhülse
- 6: Spindel
- 7: Buchse
- 8: Federring
- 9: Ringnut
- 10: Nocken
- 11: Bolzen
- 12: Gestänge
- 12a: Pedal
- 13: Knebel bzw. Handhebel
- 14: Werkzeugbacke
- 15: Stifte
- 16: Zugstkopf
- 16a: Zugstift
- 17: Mutter
- 18: Druckknopf
- 19: Feder
- 20: Sprengring
- 21: Stift
- 22: Ausnehmungen
- 23: Bohrung
16-21 = "S" Schnellwechseleinrichtung.

## Patentansprüche

1. Spann- und Verformungswerkzeug (1) mit in Art eines Schraubstockes über einen Spindeltrieb (5,6) gegeneinander bewegbaren, auswechselbar an einem ortsfesten Grundkörper (2) einerseits und einem beweglichen Schlitten (3) andererseits befestigten Werkzeugbacken (14), wobei neben dem Spindeltrieb (5-7) zur Bewegung des Schlittens (3) relativ zum Grundkörper (2) wenigstens ein weiteres, über ein Pedal (12a) bedienbares, mechanisches, pneumatisches, hydraulisches und/oder elektro-motorisches Zustellelement (12) vorgesehen ist,
dadurch gekennzeichnet,
daß die Werkzeugbacken (14) mit im wesentlichen in der Zustellrichtung ausgerichteten Führungselementen (15) im Grundkörper (2) bzw. Schlitten (3) geführt sind, wobei die Werkzeugbacken (14) jeweils an ihrer Anlage im Grundkörper (2) und im Schlitten (3) im wesentlichen L-förmig ausgebildet und jeweils formschlüssig im Grundkörper (2) bzw. Schlitten (3) angeordnet sind und daß die Werkzeugbacken (14) mittels eines zentrischen Spannelementes (16,17,19) in ihrer Arbeitsposition gehalten sind, wobei im Grundkörper (2) und Schlitten (3) mit Ausnehmungen in den Werkzeugbacken korrespondierende Stifte (15) vorgesehen sind und daß als zentrisches Spannelement ein hakenförmiges, federbeaufschlagtes und wahlweise verstellbares Zugstück (16,17) in eine Eingriffsnut an den Werkzeugbacken (14) eingreift.

2. Spann- und Verformungswerkzeug nach Anspruch 1,
dadurch gekennzeichnet,
daß das Zugstück mit einem in die Ausnehmung der jeweiligen Werkzeugbacke (14) eingreifenden Kopf (16) und mit einem Stift (16a) versehen ist, der wirkmäßig mit einem die Außenkontur des Grundkörpers bzw. des Schlittens überragenden Druckknopf (18) verbunden ist.

3. Spann- und Verformungswerkzeug nach einem der vorangehenden Ansprüche,
dadurch gekennzeichnet,
daß der Stift (16a) eine federbeaufschlagte Mutter (17) wenigstens bereichsweise durchsetzt, mittels derer die Vorspannung der Feder (19) einstellbar ist.

4. Spann- und Verformungswerkzeug nach einem der vorangehenden Ansprüche,
dadurch gekennzeichnet,
daß der Druckknopf (18) mit einer Innenbohrung zur Betätigung der Vorspannmutter (17) versehen ist.

5. Spann- und Verformungswerkzeug nach einem der vorangehenden Ansprüche,
dadurch gekennzeichnet,
daß der Druckknopf (18) mittels eines in einen Längsschlitz eingreifenden Stift (21) drehgesichert und/oder die Mutter (17) mit einem Schraubschlitz oder einem Innensechskant zur Betätigung ausgerüstet ist.

6. Spann- und Verformungswerkzeug nach Anspruch 1 oder einem der folgenden,
dadurch gekennzeichnet,
daß zur Aufbringung einer Verformungskraft ein an sich bekanntes, fußbetätigbares Gestänge (12) zur Betätigung des Schlittens (3) vorgesehen ist.

7. Spann- und Verformungswerkzeug nach einem der vorangehenden Ansprüche,
dadurch gekennzeichnet,
daß das Betätigungsgestänge (12) in einer Ebene vor der ortsfesten Werkzeugbacke den Grundkörper (2) durchsetzt und mit einer Eingriffsnocke (10) oder Gabel in eine Ringnut (9) einer Spindelbuchse (7) eingreift.

## Claims

1. A clamping and deforming tool (1) having tool jaws (14) which are movable relative to each other in the inner of a vice by way of a spindle drive (5, 6) and which are fixed interchangeably to a stationary main body (2) on the one hand and a movable slider (3) on the other hand, wherein besides the spindle drive (5-7) for moving the slider (3) relative to the main body (2) there is provided at least one further mechanical, pneumatic, hydraulic and/or electric-motor feed element (12) which can be operated by way of a pedal (12a), characterised in that the tool jaws (14) are guided in the main body (2) and the slider (3) respectively with guide elements (15) which are oriented substantially in the feed direction, wherein the tool jaws (14) are each substantially L-shaped at their contact in the main body (2) and in the slider (3) and are each positively lockingly arranged in the main body (2) and the slider (3) respectively and that the tool jaws (14) are held in their working position by means of a central clamping element (16, 17, 19) wherein provided in the main body (2) and the slider (3) are pins (15) corresponding to openings in the tool jaws, and that as the central clamping element a hook-shaped, spring-loaded and selectively displaceable pulling portion (16, 17) engages into an engagement groove on the tool jaws (14).

2. A clamping and deforming tool according to claim 1 characterised in that the pulling portion is provided with a head (16) engaging into the opening in the respective tool jaw (14) and with a pin (16a) which is operatively connected to a push button (18) which projects beyond the outside contour of the main body or the slider respectively.

3. A clamping and deforming tool according to one of the preceding claims characterised in that the pin (16a) passes at least in a region-wise manner through a spring-loaded nut (17), by bans of which the biasing of the spring (19) is adjustable.

4. A clamping and deforming tool according to one of the preceding claims characterised in that the push button (18) is provided with an internal bore for actuation of the biasing nut (17).

5. A clamping and deforming tool according to one of the preceding claims characterised in that the push button (18) is prevented from rotating by bans of a pin (21) engaging into a longitudinal slot and/or the nut (17) is provided with a screw slot or a hexagonal recess for actuation purposes.

6. A clamping and deforming tool according to claim 1 or one of the following claims characterised in that for applying a deformation force a per se known foot-actuable linkage (12) is provided for actuating the slider (3).

7. A clamping and deforming tool according to one of the preceding claims characterised in that the actuating linkage (12) passes through the main body (2) in a plane in front of the stationary tool jaw and engages with an engagement projection (10) or fork into an annular groove (9) in a spindle sleeve (7).

## Revendications

1. Outil de serrage et de formage (1) avec des mâchoires de serrage (14) du type étau de serrage mobiles l'une par rapport à l'autre par le biais d'une commande de broches (5, 6), interchangeables sur un corps de base à demeure (2) d'une part, et sur un chariot mobile (3) d'autre part, en plus de la commande de broches (5-7) pour le déplacement du chariot (3) par rapport au corps de base (2), il est prévu au moins un autre élément d'avance (12) pouvant être actionné par une pédale (12a), mécanique, pneumatique, hydraulique et/ou par moteur électrique,
caractérisé en ce que
les mâchoires de serrage (14) avec des éléments de guidage (15) dirigés dans la direction d'avance sont guidées dans le corps de base (2) ou le chariot (3), les mâchoires de serrage (14) étant respectivement conçues au niveau de leur appui dans le corps de base (2) et dans le chariot (3) essentiellement en forme de L et elles sont disposées respectivement en engagement positif dans le corps de base (2) ou le chariot (3) et en ce que ces mâchoires de serrage (14) sont maintenues dans leur position de travail au moyen d'un élément de serrage central (16, 17, 19) et, dans le corps de base (2) et dans le chariot (3), des goujons (15) étant prévus en correspondance avec des évidements dans les mâchoires de serrage et en ce que comme élément de serrage central, un élément de traction (16, 17) en forme de crochet, sollicité par un ressort et réglable sélectivement venant s'engager dans une gorge d'attaque sur les mâchoires de serrage (14).

2. Outil de serrage et de formage selon la revendication 1,
caractérisé en ce que
l'élément de traction est muni d'un goujon (16a) et d'une tête (16) s'engageant dans l'évidement de la mâchoire de serrage respective (14), goujon qui est raccordé de façon opérante avec un bouton-poussoir (18) faisant saillie sur le contour extérieur du corps de base ou du chariot.

3. Outil de serrage et de formage selon l'une des revendications précédentes,
caractérisé en ce que
le goujon (16a) traverse un écrou sollicité par ressort (17) au moins partiellement, au moyen duquel la précontrainte du ressort (19) peut être ajustée.

4. Outil de serrage et de formage selon l'une des revendications précédentes,
caractérisé en ce que
le bouton-poussoir (18) est muni d'un alésage interne pour l'actionnement de l'écrou de précontrainte (17).

5. Outil de serrage et de formage selon l'une des revendications précédentes,
caractérisé en ce que
le bouton-poussoir (18) est assuré contre la rotation au moyen d'un goujon (21) s'engageant dans une lente longitudinale et/ou l'écrou (17) est muni d'une lente à vis ou de six pans creux pour la fixation.

6. Outil de serrage et de formage selon la revendication 1 ou l'une des suivantes,
caractérisé en ce que
pour l'application d'une force de préformage, il est prévu une tige actionnable au pied (12) connue per se pour l'actionnement du chariot (3).

7. Outil de serrage et de formage selon l'une des revendications précédentes,
caractérisé en ce que
la tige d'actionnement (12) traverse le corps de base (2) dans un plan situé en amont de la mâchoire de serrage fixe et coopère avec une came d'attaque (10) ou une gâchette dans une gorge circulaire (9) d'une gaine de broche (7).
